# EUROPÄISCHE PATENTANMELDUNG

(11) **EP 2 672 054 A1**
(43) Veröffentlichungstag der Anmeldung: **11.12.2013**
(21) Anmeldenummer: 13170405.8
(22) Anmeldetag: 04.06.2013
(51) Int. Cl.: E06B 3/82, E04C 2/38

(54) **Bauelement mit Feucht- oder Nassraumeigenschaften**

(30) Priorität: 05.06.2012 DE 202012005464 U
(71) Anmelder: Holzbau Schmid GmbH & Co. KG, 73099 Adelberg (DE); Stefan Dinkel GmbH, 74927 Eschelbronn (DE)
(72) Erfinder: Dinkel, Stefan, 74927 Eschelbronn (DE)
(74) Vertreter: Ring & Weisbrodt

(57) **Zusammenfassung**

Die vorliegende Erfindung betrifft ein Bauelement mit Feucht- oder Nassraumeigenschaften, insbesondere ein Paneel oder ein Türblatt, mit einem flächigen Grundkörper, der ein Innenelement und einen aus Profilen gebildeten und das Innenelement an wenigstens drei Seiten einfassenden Stabilisator umfasst, wobei das Innenelement und der Stabilisator aus Holz und/ oder einem Holzwerkstoff gebildet sind und wobei der Grundkörper an seinen Stirnflächen umlaufend mit einem Massivholzrahmen versehen ist, welches dadurch gekennzeichnet ist, dass zumindest die untere Stirnfläche des Massivholzrahmens im Wesentlichen vollständig mit einer Oberflächenbeschichtung versehen ist.

## Beschreibung

Die Erfindung betrifft ein Bauelement mit Feucht- oder Nassraumeigenschaften, insbesondere ein Paneel oder ein Türblatt, mit einem flächigen Grundkörper, der ein Innenelement und einen aus Profilen gebildeten und das Innenelement an wenigstens drei Seiten einfassenden Stabilisator umfasst, wobei das Innenelement und der Stabilisator aus Holz und/ oder einem Holzwerkstoff gebildet sind und wobei der Grundkörper an seinen Stirnflächen umlaufend mit einem Massivholzrahmen versehen ist. Die Erfindung betrifft ferner eine Vorrichtung zum Verschließen einer Öffnung sowie eine Paneele, die ein Bauelement der vorgenannten Art umfassen oder daraus bestehen.

Solche Bauelemente sind beispielsweise als Verbundplatten für Türen und Fenster aus dem Stand der Technik hinlänglich bekannt. Derartige Türblätter besitzen im Regelfall einen Kern aus Spanplatten oder anderen Holzwerkstoffen, welche ggf. zusätzliche Wabeneinlagen zur Gewichtsreduzierung umfassen können. Dieser Kern wird häufig mit einem umlaufenden Holzprofil versehen, welches zumeist aus Massivholz besteht. Diese Verbundkonstruktion wird üblicherweise auf beiden Flachseiten mit einer hochdichten Faserplatte (HDF-Holzwerkstoffplatte) abgedeckt, wobei die HDF-Platte mit einem Oberflächenfinish versehen sein kann, wie beispielsweise Furnierholz, Schichtstoff oder mit einer Lackierung. Nachteilig bei einer solchen Konstruktion ist es, dass die umlaufend aus Massivholz ausgebildeten Kanten anfällig gegen das Eindringen von Feuchtigkeit sind. Die Feuchtigkeit kann hierüber in den Kern gelangen, von wo aus sie nur schlecht verdunsten kann, da die auf den Flachseiten des Kerns angebrachten Abdeckungen nur in sehr geringem Maße Wasserdampfdiffusion zulassen. Zudem besitzen die umlaufenden Holzprofile nicht immer das gewünschte Maß an Stoßunempfindlichkeit, was sich auch bei der Einbruchresistenz nachteilig bemerkbar macht.

Zum Überwinden eines Teils dieser vorgenannten Nachteile wird in der DE 195 05 222 A1 vorgeschlagen, die Holzprofile eines Tür- bzw. Fensterflügels auf der Schlagseite mit einer Metallbeplattung zu versehen. Auf diese Weise soll ein Eindringen von Feuchtigkeit in die Verbundkonstruktion von der bewitterten Seite her vermieden werden. Problematisch ist hierbei jedoch, dass von den Flächen ablaufendes Wasser an der unteren Kante abtropft und dort zum Teil stehen bleibt. Hierdurch kann Wasser von unten in die Schichtstruktur eindringen, wodurch diese aufquellen oder gar zu einer Delamination der Schichten führen kann.

Aus der DE 20 2010 012 755 ist eine Verbundplatte für ein Türblatt, ein Fensterblatt oder dergleichen bekannt. Die Verbundplatte besitzt einen Kern aus einer Holz- oder Holzwerkstoffplatte, wobei der Kern an wenigstens einer seiner umlaufenden Kanten mit einem Holzprofil versehen ist. Die Verbundplatte zeichnet sich zudem dadurch aus, dass das Holzprofil an seiner dem Kern abgewandten Stoßkante zumindest teilweise mit einem Abdeckprofil bedeckt ist. Auch wenn bei dieser Konstruktion die Gefahr des Eindringens von Wasser reduziert ist, besitzt diese Verbundplatte für die Anwendung im Feucht- beziehungsweise Nassbereich noch Verbesserungspotential.

Die Aufgabe der vorliegenden Erfindung besteht darin, ein Bauelement der eingangs genannten Art, insbesondere eine Verbundplatte, dahingehend zu modifizieren, dass sie unempfindlicher gegenüber dem Eindringen von Feuchtigkeit ist, so dass sie Feucht- oder Nassraumeigenschaften besitzt.

Gelöst wird diese Aufgabe durch eine Bauelement mit Feucht- oder Nassraumeigenschaften, insbesondere ein Paneel oder ein Türblatt, mit einem flächigen Grundkörper, der ein Innenelement und einen aus Profilen gebildeten und das Innenelement an wenigstens drei Seiten einfassenden Stabilisator umfasst, wobei das Innenelement und der Stabilisator aus Holz und/ oder einem Holzwerkstoff gebildet sind und wobei der Grundkörper an seinen Stirnflächen umlaufend mit einem Massivholzrahmen versehen ist, wobei das Bauelement dadurch gekennzeichnet ist, dass zumindest die untere Stirnfläche des Massivholzrahmens im Wesentlichen vollständig mit einer Oberflächenbeschichtung versehen ist.

Der vorliegenden Erfindung liegt die Erkenntnis zugrunde, dass durch Einsatz einer Oberflächenbeschichtung an der unteren Stirnfläche des Bauelements das Eindringen von Wasser nahezu vollständig verhindert werden kann, selbst, wenn das Bauelement über einen längeren Zeitraum in unmittelbarem Kontakt mit Wasser steht. Mit anderen Worten besitzt das erfindungsgemäße Bauelement Feucht- beziehungsweise Nassraumeigenschaften. Die Begriffe Feucht- oder Nassraumeigenschaften sind genormt.

Die erfindungsgemäße Lösung hat den Vorteil, dass das Bauelement nahezu vollständig aus Holz beziehungsweise Holzwerkstoffen aufgebaut sein kann und beispielsweise keine Kunststoffprofile verbaut werden müssen, um die Feuchtigkeitsresistenz zu erzielen. Aus diesem Grund eignen sich die erfindungsgemäßen Bauelemente auch für brandschutztechnische Aufgaben. So kann das erfindungsgemäße Bauelement beispielsweise als feststehendes Brandschutzelement oder in Form einer Brandschutztür verwendet werden, wobei diese Einsatzmöglichkeiten nicht abschließend zu verstehen sind.

Bei dem erfindungsgemäßen Bauelement ist vorgesehen, dass das Innenelement zumindest an drei Seiten von Profilen eingefasst ist, die den Stabilisator bilden. Der Stabilisator dient dazu, die Verwindungssteifigkeit des Bauelements zu erhöhen. Hierbei werden vorzugsweise die vertikalen Stirnflächen und die obere horizontale Stirnfläche des Innenelements mit den vorgenannten Profilen versehen. Der Stabilisator kann jedoch ebenso durch einen umlaufenden Profilrahmen gebildet sein. Für den Stabilisator werden insbesondere Profile aus Furniersperrholz verwendet.

Das Innenelement des erfindungsgemäßen Bauelements kann ein- oder mehrlagig aufgebaut sein. Bei mehrlagigem Aufbau können die einzelnen Lagen auf an sich bekannte Methoden aneinander befestigt sein, wie durch Verleimen, Verdübeln, Verschrauben, Vernageln oder mittels Kombinationen dieser Methoden. Als Materialien für die Lage beziehungsweise Lagen kommen prinzipiell sämtliche Hölzer oder Holzwerkstoffe in Frage, aus denen sich Platten fertigen lassen, wie Werkstoffe auf Vollholzbasis, Furnierwerkstoffe, Spanwerkstoffe oder Faserwerkstoffe. Vorzugsweise bestehen die Platten aus Massivholz, Sperrholz, Holzspan- und/ oder Holzfaserwerkstoffen.

Sperrhölzer sind beispielsweise Brettsperrholz, Brettschichtholz, Stabsperrholz, Vollholzelemente aus kreuzweise geschichteten Brettern, Furniersperrholz, Furnierschichtholz, Furnierstreifenholz, Biegesperrholz oder Kunstharzpressholz.

Als Holzspanwerkstoffe kommen beispielsweise Flachpressplatten (FPY), allgemein als Spanplatten bezeichnet, Strangpressplatten, Grobspanplatten, auch OSB-Platte genannt, oder Spanstreifenholz (LSL) zum Einsatz.

Geeignete Holzfaserwerkstoffe sind unter anderem Holzfaserdämmplatten (HFD) (auch poröse Faserplatte und "Soft Board" (SB)), mittelharte Faserplatten (MB), harte Faserplatten (HB oder HFH), extraharte Faserplatten (HFE) oder hochdichte Faserplatten (HDF).

Auch wenn im Rahmen der vorliegenden Erfindung die für den Stabilisator verwendeten Holzprofile aus Holzwerkstoffen bestehen können, werden vorzugsweise Holzprofile aus Massivholz eingesetzt. Besonders geeignet für das Innenelement ist ein Kern aus einer Flachpressplatte die beidseitig mit hochdichten Faserplatten verklebt ist.

Für die Verklebung sowie auch alle übrigen Verklebungen im Rahmen der vorliegenden Erfindung können sämtliche, für die Verbindung von (Massiv-)Holz oder Holzwerkstoffen untereinander bekannte Klebstoffe verwendet werden. Dies sind beispielsweise Klebstoffe auf Basis von Polyvinylacetat, ein- oder zweikomponentigen Polyurethan- oder Epoxidklebstoffe, silikon- oder silanbasierten Klebstoffe, Kondensationsharze wie Formaldehyd-Phenol-Harze; Schmelzklebstoffe auf Basis von Polyamiden, Polyolefinen, insbesondere Polyethylen und Polypropylen, amorphen Polyalphaolefinen, Ethylenvinylacetat-Copolymeren, Polyester-Elastomeren, Polyurethan-Elastomeren, Copolyamid-Elastomeren und Vinylpyrrolidon/Vinylacetat-Copolymeren. Auch Leime wie Glutinleim, Kaseinleim, Harnstoff-Formaldehyd-harzleim, Phenol-Formaldehydharzleim, Resorzin-Formaldehydharzleim, formaldehydarmer Polykondensationsleim, formaldehydfreier Dispersionsleim oder PU-Leim können verwendet werden, um nur einige zu nennen. Außerdem können ebenso Mischungen aller zuvor genannten Systeme eingesetzt werden.

Die im Rahmen der vorliegenden Erfindung verwendeten Holzprofile können einen beliebigen Querschnitt aufweisen. Vorzugsweise werden Holzprofile mit quadratischem oder reckeckigem Querschnitt oder aber gefälzte Holzprofile eingesetzt.

Was die Breite des Holzprofils betrifft, so kann diese so gewählt werden, dass sie derjenigen des Kerns entspricht. Auf diese Weise werden die Flachseiten des Kerns durch das Holzprofil fortgeführt, was eine Belegung der gesamten Fläche, beispielsweise mit einer Furnierholzbeschichteten HDF-Platte erleichtert.

In Weiterbildung des erfindungsgemäßen Bauelements ist der Massivholzrahmen aus Rahmenprofilen aufgebaut und mit dem Grundkörper über eine Nut-Feder-Verbindung verbunden. Hierdurch wird eine besonders sichere Verbindung dieser Bauteile ermöglicht. Dies ist insbesondere dann von Vorteil, wenn das erfindungsgemäße Bauelement auch brandschutztechnische Funktionen erfüllen soll. Durch die Nut-Feder-Verbindung wird im Brandfall verhindert, dass der Grundkörper aus dem Massivholzrahmen fallen kann, falls eine zwischen diesen Bauteilen vorgesehene Verklebung aufgrund der hohen Temperaturen des Brandes versagt.

Zur Erzeugung der Nut-Feder-Verbindung können nach einer ersten Ausgestaltung die Rahmenprofile des Massivholzrahmens einen U-förmigen Querschnitt aufweisen, wodurch eine zum Grundkörper weisende Nut ausgebildet ist, in welche eine separat eingesetzte oder an den äußeren Stoßkanten des Grundkörpers ausgebildete Feder eingreift.

Alternativ hierzu kann die Nut-Feder-Verbindung auch dadurch erzeugt werden, dass der Grundkörper an seinen äußeren Stirnflächen mit einer umlaufenden Nut versehen ist, in welche eine separat eingesetzte oder an der Innenseite des Massivholzrahmens ausgebildete Feder eingreift.

Die Verbindung von Innenelement, Stabilisator und Massivholzrahmen kann auf jedwede, dem Fachmann als geeignet erscheinende Methode erfolgen. Vorzugsweise sind das Innenelement, der Stabilisator und/ oder der Massivholzrahmen miteinander verklebt, insbesondere verleimt. Hierzu kann beispielsweise ein Holzleim, wie Weißleim und dergleichen verwendet werden.

Im Rahmen der vorliegenden Erfindung kann weiterhin der Grundkörper außenseitig mit einem umlaufenden Anleimer aus Hartholz versehen sein. Der Anleimer ist dann an den Stirnflächen der Profile des Stabilisators beziehungsweise an der Stirnfläche, wo sich ein solches Profil nicht befindet, an dem Innenelement angebracht.

Neben dem Anleimer besteht auch der Massivholzrahmen vorzugsweise aus Hartholz. Als Harthölzer für den Massivholzrahmen beziehungsweise den Anleimer können im Prinzip sämtliche dem Fachmann geläufige Harthölzer verwendet werden, wie beispielsweise Buche, Eiche, Esche, Kiefer oder Rotholz wie Sapelli, Mahagoni um nur einige zu nennen.

Nach einer bevorzugten Ausführungsform des erfindungsgemäßen Bauelements sind auch die seitlichen und/ oder die obere Stirnfläche des Massivholzrahmens zumindest teilweise mit der Oberflächenbeschichtung versehen, wobei insbesondere sämtliche Stirnflächen des Massivholzrahmens mit einer Oberflächenbeschichtung versehen sind. Sind die seitlichen Stirnflächen nur teilweise mit der Oberflächenbeschichtung überzogen, so wird diese bevorzugt im unteren Bereich aufgebracht, und zwar unmittelbar angrenzend zur unteren Kante, so dass eine durchgehende Oberflächenbeschichtung entsteht, die sich von der unteren Stirnfläche des Bauelements ausgehend beidseitig am Bauelement bis zu einer bestimmten Höhe erstreckt. Hierdurch wird der am häufigsten mit stehender Nässe konfrontierte Bereich des Bauelements besonders effektiv gegen eindringendes Wasser geschützt.

Im Rahmen der vorliegenden Erfindung kann auch das Bauelement im Wesentlichen vollständig mit der Oberflächenbeschichtung versehen sein. Dies bietet sich insbesondere dann an, wenn das Bauelement keine andere feuchtigkeitsresistente Oberfläche besitzt, wie beispielsweise eine HDF-Platte (hochdichte Faserplatte).

Die Oberflächenbeschichtung kann entweder in einem Beschichtungsschritt, oder bevorzugt durch mehrfaches Beschichten mit einem Beschichtungsmittel erzeugt werden. In letztgenanntem Fall kann zwischen den einzelnen Beschichtungsschritten ein Trocknungsschritt eingelegt sein.

Wird die Beschichtung in mehreren Schritten aufgebracht, ist es vorteilhaft, das Beschichtungsmittel in absteigenden Verdünnungsstufen einzusetzen, wobei insbesondere im ersten Beschichtungsschritt das Beschichtungsmittel mit einer 30 bis 70 %igen Verdünnung eingesetzt ist, insbesondere mit einer 40 bis 60 %igen Verdünnung.

Bei dem oder den folgenden Beschichtungsschritten wird dann das Beschichtungsmittel vorzugsweise in einer 0 bis 20 %igen Verdünnung eingesetzt, insbesondere mit einer 5 bis 15 %igen Verdünnung. Durch diese Technik wird eine besonders wasserdichte und gut haftende Oberflächenbeschichtung erhalten. Besonders bevorzugt wird das Beschichtungsmittel im ersten Schritt mit 50 %iger Verdünnung und in zwei darauf folgenden Schritten in 10 %iger Verdünnung aufgetragen.

Der Auftrag des Beschichtungsmittels kann im Prinzip auf jede dem Fachmann bekannte Weise erfolgen, wie beispielsweise Bepinseln, Besprühen, Aufrakeln, Bestreichen, Tauchen und dergleichen.

Was das für die Oberflächenbeschichtung eingesetzte Beschichtungsmittel angeht, so kann dieses ausgewählt sein aus Lacken, insbesondere Klarlacken, Silikonen, Fluorelastomeren, Fluorsilikonen und dergleichen.

Nach einer besonders bevorzugten Ausführungsform des erfindungsgemäßen Bauelements sind der Grundkörper und der Massivholzrahmen beidseitig mit einer Deckschicht aus einem Schichtstoff versehen, die sich bis zu den äußeren Stirnflächen des Massivholzrahmens erstreckt und bündig mit diesen abschließt, wobei die Deckschicht insbesondere aufgeklebt ist, vorzugsweise vollflächig. Der Schichtstoff kann beispielsweise eine Melaminharzplatte, wie beispielsweise eine Resopal®-Platte oder eine HPL-Platte (high pressure laminate) sein.

Die Deckschicht kann neben einer Erhöhung der Wasserresistenz des Bauelements auch zur optischen Verschönerung dienen, indem die Deckschichten zum Beispiel eine entsprechende Einfärbung besitzen oder auch ein Holzmuster aufweisen. Die Dicke der Deckschicht kann wie gewünscht angepasst werden und liegt beispielsweise im Bereich von 0,2 bis 10 mm, insbesondere von 0,3 bis 2 mm, vorzugsweise von 0,5 bis 1 mm.

Bei Vorhandensein einer Deckschicht wird zudem die Oberflächenbeschichtung an der unteren Stirnfläche des Massivholzrahmens insbesondere in der Weise aufgebracht, dass sich die Oberflächenbeschichtung auch über die unteren Stirnflächen der beidseitig aufgebrachten Deckschichten erstreckt. Auf diese Weise wird verhindert, dass zwischen den Deckschichten und dem Massivholzrahmen Wasser eindringen kann.

Werden wasserfeste Deckschichten verwendet, wie beispielsweise Melaminharzplatten, so kann im Übrigen auf ein vollflächiges Aufbringen der Oberflächenbeschichtung verzichtet werden, da die Hauptflächen des Bauelements durch die Deckschichten bereits ausreichend wasserdicht abgedeckt sind.

In weiterer vorteilhafter Ausgestaltung des erfindungsgemäßen Bauelements weist dieses eine oder mehrere Ausnehmungen auf, die auf ihren Innenflächen mit einer Versiegelung versehen sind, die insbesondere ausgewählt ist aus Lacken, insbesondere Klarlacken, Silikonen, Fluorelastomeren, Fluorsilikonen, Silikaten oder Kombinationen hiervon. Hierdurch wird verhindert, dass über die Ausnehmungen Wasser in das Innere des Bauelements eindringen kann. Die vorgenannten Ausnehmungen dienen beispielsweise dazu, dass darin ein Schlosskasten, ein Scharnier, eine statische Haltevorrichtung, ein transparentes oder transluzentes Element, und/ oder dergleichen eingesetzt ist. Dabei kann optional noch eine Dichtung zur zusätzlichen Abdichtung des Einsatzes verwendet werden.

Als transparentes oder transluzentes Element kann insbesondere eine Glasscheibe verwendet werden. Bei der Glasscheibe kann es sich um normales Fensterglas, Einscheibensicherheitsglas oder Isolierverglasungen hieraus handeln. Ebenso ist es möglich, Brandschutzscheiben in die Ausnehmung einzusetzen, wie beispielsweise Brandschutzverglasungen aus hitzebeständigem Einscheibensicherheitsglas wie Duran ®- oder Pyran ®-Glas oder aber eine intumeszierende Brandschutzverglasung.

Intumeszierende Brandschutzverglasungen beziehungsweise Brandschutzscheiben bestehen aus mehreren Lagen Glas mit einer oder mehreren zwischen den Glaslagen angeordneten Funktionsschichten aus intumeszierendem Material. Weitere Zwischenschichten können beispielsweise der Wärmedämmung oder Schallisolation dienen. Die intumeszierenden Schichten sind im Normalfall transparent, schäumen jedoch bei Einwirkung von Hitze auf und werden hierdurch undurchsichtig. Hierdurch wird die Durchlässigkeit der Brandschutzscheibe gegenüber Wärmestrahlung drastisch reduziert. Das Aufschäumen wird durch die Abspaltung bzw. Verdampfen gasförmiger Bestandteile des intumeszierenden Materials hervorgerufen, wie beispielsweise von Wasser, wodurch neben der Trübung eine zusätzliche Kühlung der Scheibe und der damit in unmittelbarem Kontakt stehenden Bauteile erzielt wird. Außerdem führt die mit dem Aufschäumen verbundene Volumenvergrößerung dazu, dass das intumeszierende Mittel an den Stoßkanten der Brandschutzscheiben austritt und damit die Fugen zu angrenzenden Bauteilen zusätzlich abdichtet. Die intumeszierende Schicht kann beispielsweise eine Mischung aus Glycerin und Wasserglas aufweisen.

Die Erfindung betrifft ferner eine Vorrichtung zum Verschließen einer Öffnung, wobei die Vorrichtung ein erfindungsgemäßes Bauelement umfasst oder daraus besteht.

Ein weiterer Gegenstand der vorliegenden Erfindung betrifft eine Wandpaneele, die ein erfindungsgemäßes Bauelement umfasst oder daraus besteht.

In weiter bevorzugter Weise besitzen das Bauelement, die Vorrichtung zum Verschließen einer Öffnung beziehungsweise die Wandpaneele Brandschutzeigenschaften. Mit anderen Worten sind derartige Elemente geeignet, den Durchgang von Feuer und Rauch von einem Raum in einen anderen zu verhindern.

Die Erfindung wird im Folgenden anhand der Figuren 1 bis 3 näher beschrieben. Dabei zeigen
- Fig. 1: ein erfindungsgemäßes Bauelement in der Draufsicht;
- Fig. 2: das Bauelement gemäß Fig. 1 in seitlicher Schnittdarstellung sowie
- Fig. 3: einen Vertikalschnitt durch das Bauelement gemäß Fig. 1.

In Fig. 1 ist ein erfindungsgemäßes Bauelement 1 mit Nassraumeigenschaften in der Draufsicht dargestellt. Das Bauelement 1 besteht aus einem flächigen Grundkörper, der ein Innenelement 2 und einen aus Profilen 3 gebildeten und das Innenelement 2 an drei Seiten einfassenden Stabilisator umfasst. Dabei sind die Profile 3 an beiden vertikalen Längsseiten sowie an der oberen Kante des Innenelements 2 angeordnet und mit diesem verleimt. Der Stabilisator ist aus Profilen 3 aus Furniersperrholz aufgebaut. Der Grundkörper umfasst ferner einen umlaufenden Anleimer 4 aus Hartholz, vorliegend aus Buche.

Der aus Innenelement 2, Stabilisator und Anleimer 4 gebildete Grundkörper ist an seinen Stirnflächen umlaufend mit einem Massivholzrahmen versehen, der aus Rahmenprofilen 5 aus Hartholz, vorliegend Buche, aufgebaut ist.

Wie in der seitlichen und vertikalen Schnittansicht gemäß Fign. 2 und 3 zu erkennen ist, besitzen die Rahmenprofile 5 einen U-förmigen Querschnitt, wodurch eine zum Grundkörper weisende Nut ausgebildet ist, in welche eine an den äußeren Stirnflächen des Grundkörpers ausgebildete Feder eingreift.

Das Innenelement 2 besteht aus einem Kern aus einer Flachpressplatte die beidseitig mit hochdichten Faserplatten 6 versehen ist. Die hochdichten Faserplatten 6 erstrecken sich bis zur äußeren Stirnfläche des umlaufenden Anleimers 4, decken also auch die Profile 3 des Stabilisators vollständig ab. Darüber ist eine Deckschicht 7 aus einem Schichtstoff, vorliegend einer Melaminharzplatte, vollflächig aufgeklebt, wobei die Deckschicht 7 sowohl den Grundkörper als aus die seitlichen Flächen der Rahmenprofile 5 des Massivholzrahmens abdeckt und bündig mit dessen Stirnflächen abschließt.

Sämtliche außenseitigen Stirnflächen des Massivholzrahmens sind vollständig mit einer Oberflächenbeschichtung 8 versehen. Die Oberflächenbeschichtung 8 besteht in einer Klarlackschicht, welche in drei Lackierungsschritten aufgebracht ist. Hierbei wird in einem ersten Schritt ein handelsüblicher Klarlack mit einem geeigneten Lösungsmittel auf 50 % verdünnt, aufgetragen und getrocknet. In zwei darauf folgenden Schritten wird derselbe Lack mit einer 10 %igen Verdünnung aufgetragen, wobei nach jedem Lackierungsschritt ein Trocknungsschritt eingelegt wird.

### Bezugszeichenliste

- 1: Bauelement
- 2: Innenelement
- 3: Profil
- 4: Anleimer
- 5: Rahmenprofil
- 6: hochdichte Faserplatte
- 7: Deckschicht
- 8: Oberflächenbeschichtung

## Patentansprüche

1. Bauelement (1) mit Feucht- oder Nassraumeigenschaften, insbesondere ein Paneel oder ein Türblatt, mit einem flächigen Grundkörper, der ein Innenelement (2) und einen aus Profilen (3) gebildeten und das Innenelement (2) an wenigstens drei Seiten einfassenden Stabilisator umfasst, wobei das Innenelement (2) und der Stabilisator aus Holz und/ oder einem Holzwerkstoff gebildet sind und wobei der Grundkörper an seinen Stirnflächen umlaufend mit einem Massivholzrahmen versehen ist,
**dadurch gekennzeichnet,**
**dass** zumindest die untere Stirnfläche des Massivholzrahmens im Wesentlichen vollständig mit einer Oberflächenbeschichtung (8) versehen ist.

2. Bauelement nach Anspruch 1,
**dadurch gekennzeichnet,**
**dass** der Massivholzrahmen aus Rahmenprofilen (5) aufgebaut und mit dem Grundkörper über eine Nut-Feder-Verbindung verbunden ist.

3. Bauelement nach Anspruch 2,
**dadurch gekennzeichnet,**
**dass** die Rahmenprofile (5) einen U-förmigen Querschnitt aufweisen, wodurch eine zum Grundkörper weisende Nut ausgebildet ist, in welche eine eingesetzte oder an den äußeren Stirnflächen des Grundkörpers ausgebildete Feder eingreift.

4. Bauelement nach Anspruch 2,
**dadurch gekennzeichnet,**
**dass** der Grundkörper an seinen äußeren Stirnflächen mit einer umlaufenden Nut versehen ist, in welche eine eingesetzte oder an der Innenseite des Massivholzrahmens ausgebildete Feder eingreift.

5. Bauelement nach einem der vorstehenden Ansprüche,
**dadurch gekennzeichnet,**
**dass** das Innenelement (2), der Stabilisator und/ oder der Massivholzrahmen miteinander verklebt sind, insbesondere verleimt.

6. Bauelement nach einem der vorstehenden Ansprüche,
**dadurch gekennzeichnet,**
**dass** der Grundkörper außenseitig mit einem umlaufenden Anleimer (4) aus Hartholz versehen ist.

7. Bauelement nach einem der vorstehenden Ansprüche,
**dadurch gekennzeichnet,**
**dass** auch die seitlichen und/ oder die obere Stirnfläche des Massivholzrahmens zumindest teilweise mit der Oberflächenbeschichtung (8) versehen sind, wobei insbesondere sämtliche Stirnflächen des Massivholzrahmens mit einer Oberflächenbeschichtung (8) versehen sind.

8. Bauelement nach einem der vorstehenden Ansprüche,
**dadurch gekennzeichnet,**
**dass** das Bauelement im Wesentlichen vollständig mit der Oberflächenbeschichtung (8) versehen ist.

9. Bauelement nach einem der vorstehenden Ansprüche,
**dadurch gekennzeichnet,**
**dass** die Oberflächenbeschichtung (8) durch mehrfaches Beschichten mit einem Beschichtungsmittel hergestellt ist, wobei zwischen den einzelnen Beschichtungsschritten insbesondere ein Trocknungsschritt eingelegt ist.

10. Bauelement nach Anspruch 9,
**dadurch gekennzeichnet,**
**dass** das Beschichtungsmittel in absteigenden Verdünnungsstufen eingesetzt ist, wobei insbesondere im ersten Beschichtungsschritt das Beschichtungsmittel mit einer 30 bis 70 %igen Verdünnung eingesetzt ist, insbesondere mit einer 40 bis 60 %igen Verdünnung.

11. Bauelement nach Anspruch 10,
**dadurch gekennzeichnet,**
**dass** das Beschichtungsmittel bei dem oder den folgenden Beschichtungsschritten mit einer 0 bis 20 %igen Verdünnung eingesetzt ist, insbesondere mit einer 5 bis 15 %igen Verdünnung.

12. Bauelement nach einem der vorstehenden Ansprüche,
**dadurch gekennzeichnet,**
**dass** das für die Oberflächenbeschichtung (8) eingesetzte Beschichtungsmittel ausgewählt ist aus Lacken, insbesondere Klarlacken, Silikonen, Fluorelastomeren und/oder Fluorsilikonen.

13. Bauelement nach einem der vorstehenden Ansprüche,
**dadurch gekennzeichnet,**
**dass** der Grundkörper und der Massivholzrahmen beidseitig mit einer Deckschicht (7) aus einem Schichtstoff versehen sind, die sich bis zu den äußeren Stirnflächen des Massivholzrahmens erstreckt und bündig mit diesen abschließt, wobei die Deckschicht (7) insbesondere aufgeklebt ist, vorzugsweise vollflächig.

14. Bauelement nach Anspruch 13,
**dadurch gekennzeichnet,**
**dass** der Schichtstoff ausgewählt ist aus einer Melaminharzplatte oder einer HPL- Platte.

15. Bauelement nach einem der vorstehenden Ansprüche,
**dadurch gekennzeichnet,**
**dass** das Bauelement eine oder mehrere Ausnehmungen aufweist, die auf ihrer Innenseite mit einer Versiegelung versehen sind, die insbesondere ausgewählt ist aus Lacken, insbesondere Klarlacken, Silikonen, Fluorelastomeren, Fluorsilikonen, Silikaten oder Kombinationen hiervon.

16. Bauelement nach Anspruch 15,
**dadurch gekennzeichnet,**
**dass** in die Ausnehmungen ein Schlosskasten, ein Scharnier, eine statische Haltevorrichtung, ein transparentes und/oder transluzentes Element eingesetzt und optional mit einer Dichtung abgedichtet ist.

17. Bauelement nach einem der vorstehenden Ansprüche,
**dadurch gekennzeichnet,**
**dass** das Bauelement Brandschutzeigenschaften besitzt.

18. Vorrichtung zum Verschließen einer Öffnung,
**dadurch gekennzeichnet,**
**dass** die Vorrichtung ein Bauelement nach einem der Ansprüche 1 bis 17 umfasst oder daraus besteht.

19. Wandpaneele,
**dadurch gekennzeichnet,**
**dass** die Wandpaneele ein Bauelement nach einem der Ansprüche 1 bis 17 umfasst oder daraus besteht.
